# EUROPÄISCHE PATENTSCHRIFT

(11) **EP 0 238 686 B1**
(45) Veröffentlichungstag und Bekanntmachung des Hinweises auf die Patenterteilung: **08.08.1990**
(21) Anmeldenummer: 86104128.3
(22) Anmeldetag: 25.03.1986
(51) Int. Cl.: B26D 5/04

(54) **Scherenschnitt-Kreismesserhalter**
Slitter holder
Support pour couteau circulaire

(43) Veröffentlichungstag der Anmeldung: 30.09.1987
(73) Patentinhaber: DIENES WERKE FÜR MASCHINENTEILE GMBH & CO KG, D-5063 Overath 1 (DE)
(72) Erfinder: Häger, Johannes, D-5063 Overath (DE)
(74) Vertreter: Müller, Karl-Ernst, Dr., Dipl.-Ing.

(56) Entgegenhaltungen:
- EP-A- 0 113 668
- DE-B- 1 024 341
- US-A- 2 802 528
- US-A- 3 185 010
- US-A- 3 977 284

## Beschreibung

Die Erfindung betrifft einen druckmittelbetätigten Scherenschnitt-Kreismesserhalter für Rollenschneidemaschinen, mit je einem Kolben zum Absenken eines ringförmig auf dem Messerkopf angeordneten Kreismessers (Obermesser) auf eine Materialbahn und einem federbelasteten Kolben zum seitlichen Anstellen des Kreismessers an die Schneidkante eines kreisringförmigen zugehörigen Gegenmessers (Untermesser), wobei die genannten Teile über ein Haltestück mit einer Prismenführung längs eines Messerbalkens verstellbar sind und der Messerkopf den Anstellkolben für das Kreismesser enthält.

Ein gattungsgemäßer Messerhalter ist aus der DE-C 10 024 341 bekannt. Bei diesem Messerhalter ist die Absenkkolbenstange das Führungs- und Tragelement für die den Anstellkolben und das Kreismesser aufnehmende Anstellmechanik. Da somit der Absenkkolben als Längsführungsorgan für die Anstellmechanik wirkt, ist er als Ringkolben ausgebildet, so daß er zur Bewältigung der Absenkarbeit einen ziemlich großen Außendurchmesser aufweisen muß, wodurch in nachteiliger Weise das in Richtung der Messerachse gemessene axiale Einbaumaß des Messerhalters und damit die kleinstmögliche zwischen benachbarten Messerhaltern einstellbare Schnittbreite vergrößert sind.

Der Erfindung liegt daher die Aufgabe zugrunde, einen gattungsgemäßen Messerhalter derart weiterzubilden, daß der Messerhalter kompakter ausgestattet und insbesondere mit einem kleineren axialen Einbaumaß versehen ist.

Die Lösung dieser Aufgabe ist dadurch verwirklicht, daß im Haltestück eine das Haltestück vertikal durchsetzende Führungsstange als Halterachse und die Absenkkolbenstange mit Absenkkolben in Längsrichtung des Messerhalters seitlich versetzt zueinander angeordnet sind, wobei das Betätigungsende der Absenkkolbenstange und das messerseitige Ende der Führungsstange an einem diese verbindenden Haltestück als Träger einer Trägerplatte für die Anstellmechanik angeschlagen sind.

Durch die Trennung der von der Führungsstange übernommenen Führungsfunktion und der von der Absenkkolbenstange ausgehenden Betätigungsfunktion wird die Absenkkolbenstange von Kipp-und Klemmkräften in vorteilhafter Weise entlastet. Die Absenkbewegung erfordert eine entsprechend geringere Kraft; der Absenkkolben kann einen kleineren Durchmesser haben. Weil die an die Stelle der nach dem Stand der Technik vorgesehenen Absenkkolbenstange getretene Führungsstange das Haltestück durchsetzt, ist sie an dessen oberen und unteren Ende gelagert, also mit großem Stützabstand zweckmäßig in großflächigen Trockenschmierlagern, so daß in vorteilhafter Weise auch die Führungsstange einen geringeren Durchmesser haben kann als der Absenkkolben bei einem gattungsgemäßen bekannten Kreismesserhalter. Entsprechend schmal baut in vorteilhafter Weise der erfindungsgemäße Kreismesserhalter in Richtung der Messerachse, wodurch zwischen benachbarten erfindungsgemäßen Messerhaltern Schnittbreiten bis herunter zu 25 mm einstellbar sind, was bei den bekannten gattungsgemäßen Messerhaltern nicht gegeben war.

Ein weiterer Vorteil des erfindunggemäßen Kreismesserhalters besteht in seiner Kompatibilität mit bekannten gattungsgemäßen Kreismesserhaltern.

Weil die Führungssstange nach Lage und Richtung im Haltestück die Führungsfunktion des Absenkkolbens ersetzt und übernimmt, können nach dem Stand der Technik ausgebildet und erfindungsgemäß ausgebildete Messerhalter in Kombination miteinander auf einem Messerbalken ein und derselben Längsschneidemaschine in beliebigen Paarungen nebeneinander zusammenarbeiten.

In einer zweckmäßigen Weiterbildung der Erfindung kann das Haltestück als Träger der Trägerplatte für die Anstellmechanik gegenüberliegende Anlageflächen mit Gewindelöchern zur Befestigung der Trägerplatte wahlweise für den Rechts- oder Linksanschlag haben, wobei die Anlageflächen vorteilhaft um je etwa 1 Grad gegeneinander geneigt sind. Dadurch stellt sich beim Umspannen der Trägerplatte zwischen Rechts- und Linksanschlag jedesmal nach Betrag und Vorzeichen der optimale Anstellwinkel zwangsläufig ein. Stattdessen, oder zusätzlich zur Variierung des Anstellwinkels für besondere Anwendungszwerke, kann das Haltestück zur Aufnahme des Betätigungsendes der Kolbenstange ein gegenüber der Halterung für die Führungsstange bogenförmig verlaufendes sogenanntes Radiallangloch haben.

Damit auch die Anstellmechanik im schmalen axialen Einbaumaß des erfindungsgemäßen Messerhalters bleibt, ohne auf die exakte vom Druckmittel unabhängige Einstellung der Anstellkraft zum Gegenmesser durch eine Tellerfeder verzichten zu müssen, übergreift der den Anstellkolben bildende innere Wälzlagerring den Anstellzylinder, so daß auch die als Nabe zur Aufnahme des Kreismessers und seiner tellerförmigen Anstellfeder dienende äußere Messerbüchse sowie das Kreismesser selbst innerhalb des axialen Einbauraumes für die Anstellpneumatik zu liegen kommen.

In der Zeichnung ist ein Ausführungsbeispiel der Erfindung wiedergegeben, welches nachstehend beschrieben ist.

Es zeigen:
Fig. 1 eine Stirnansicht, teilweise geschnitten, in der Ebene I - aus Figur 2,
Fig. 2 eine Seitenansicht dazu, teilweise vertikal geschnitten,
Fig. 3 einen Teilschnitt in der Ebene 111 - 111 aus Figur 2.

Das Haltestück 1 des Messerhalters nimmt in bekannter Weise eine Prismenführung 2 auf zur Verstellung auf einem ebenfalls bekannten nicht dargestellten für mehrere Messerhalter gemeinsamen Messerbalken. Der Absenkkolben 3 und seine Kolbenstange 4 sind im Haltestück 1 in Längsrichtung des Messerhalters seitlich versetzt zu einer das Haltestück 1 vertikal durchsetzenden Führungsstange 5a als Halterachse geführt, wobei das Betätigungsende 5 der Absenkkolbenstange 4 mit dem messerseitigen Ende 6 der Führungsstange 5a über ein im wesentlicher, rechteckiges Haltestück 9 verbunden ist, welches gleichzeitig Träger einer Trägerplatte 7 für die Anstellmechanik 8 ist. Das Haltestück 9 bildet gegenüberliegende Anlageflächen 10, 11 aus, welche gegenüber der Ebene des Kreismessers 12 um je 1 Grad gegensinnig geneigt und mit Gewindelöchern zur Aufnahme der Trägerplatte 7 für die Anstellmechanik 8 wahlweise in Rechts- oder Linksposition ausgerüstet sind.

Die Aufnahmeöffnung für das Betätigungsende 5 der Absenkkolbenstange 4 im Haltestück 9 kann als bezüglich der Aufnahmeöffnung 14 für die Führungsstange 5a bogenförmiges Radiallangloch 13 ausgeführt sein, wie aus Figur 3 ersichtlich.

Die Verlängerung der Führungsstange nach unten ist als Trägerplatte 7 für die Anstellmechanik 8 ausgeführt, wodurch sich auch in diesem Bereich bei genügender Steifigkeit ein geringes axiales Einbaumaß ergibt. Dieses wird noch weiter dadurch verringert, daß der Innenring 15 des Kreismesser-Wälzlagers zugleich den Anstellkolben bildet und trägt und den Anstellzylinder übergreift, so daß auch die Wälzkörper 16 und die den Außenring des Lagers bildende Nabe 17 sowie die darauf abgestützte Anstell-Tellerfeder 18 mit dem Kreismesser 12 im gleichen schmalen axialen Einbauraum untergebracht sind.

Die Führungsstange 5a ist mit ihrem als Gewinde ausgebildeten messerseitigen Ende 6 im Haltestück 9 verschraubt und verlötet und in selbstschmierenden Lagerbuchsen 19 des Haltestücks 1 geführt und trägt am oberen aus dem Haltestück 1 ragenden Ende einen Gewindestutzen 20 mit Kontermuttern 21, welche die Einstellung der Absenktiefe ermöglichen.

## Patentansprüche

1. Druckmittelbetätiger Scherenschnitt-Kreismesserhalter für Rollenschneidemaschinen, mit je einem Kolben (3) zum Absenken eines ringförmig auf dem Messerkopf angeordneten Kreismessers (12) auf eine Materialbahn und einem federbelasteten Kolben zum seitlichen Anstellen des Kreismessers (12) an die Schneidkante eines kreisringförmigen zugehörigen Gegenmessers, wobei die genannten Teile über ein Haltestück (1) mit einer Prismenführung (2) längs eines Messerbalkens verstellbar sind und der Messerkopf den Anstellkolben für das Kreismesser (12) enthält, dadurch gekennzeichnet, daß im Haltestück (1) eine das Haltestück (1) vertikal durchsetzende Führungsstange (5a) als Halterachse und die Absenkkolbenstange (4) mit Absenkkolben (3) in Längsrichtung des Messerhalters seitlich versetzt zueinander angeordnet sind, wobei das Betätigungsende (5) der Absenkkolbenstange (4) und das messerseitige Ende (S) der Führungsstange (5a) an einem diese verbindenden Haltestück (9) als Träger einer Trägerplatte (7) für die Anstellmechanik (8) angeschlagen sind.

2. Messerhalter nach Anspruch 1, dadurch gekennzeichnet, daß das im wesentlichen quaderförmige Haltestück (9) gegenüberliegende Anlageflächen (10, 11) mit Gewindelöchern aufweist zur Befestigung der Trägerplatte (7) im Rechts- oder Linksanschlag.

3. Nesserhalter nach Anspruch 2, dadurch gekennzeichnet, daß die Anlageflächen (10, 11) gegeneinander dachförmig geneigt sind um je etwa 1 Grad gegenüber der Ebene des Kreismessers (12).

4. Messerhalter nach einem der vorangehenden Ansprüche, dadurch gekennzeichnet, daß im Haltestück (9) die Aufnahme für das Betätigungsende (5) der Absenkkolbenstange (4) als bogenförmig gegenüber der Aufnahme-Öffnung (14) für die Führungsstange (5a) verlaufendes Langloch (13) ausgeführt ist.

5. Kreismesserhalter nach einem der vorhergehenden Ansprüche, dadurch gekennzeichnet, daß der innere Wälzlagerring (15) für das Kreismesser (12) innenseitig den Anstellkolben bildet oder trägt und außenseitig den Anstellzylinder übergreift.

## Claims

1. Shearing cut circular knife holder operated by pressure medium for roller cutting machines, with a piston (3) for lowering a circular knife (12), arranged in an annular manner on the knife head, onto a material path, and a spring-loaded piston for laterally adjusting the circular knife (12) onto the cutting edge of an annular associated counterknife, wherein the. named parts can be adjusted by means of a holding piece (1) with a prismatic guide (2) along a knife bar and the knife head contains the adjusting piston for the circular knife (12), characterized in that in the holding piece (1) a guide rod (5a) as holding axis, traveling through the holding piece (1) vertically, and the lowering piston rod (4) with lowering piston (3) in the longitudinal direction of the knife holder, are staggered relative to one another laterally, wherein the operating end (5) of the lowering piston rod (4) and the knife-side end (6) of the guide rod (5a) are fastened to a holding piece (9) connecting these as carrier of a carrier plate (7) for the adjusting mechanism (8).

2. Knife holder according to claim 1, characterized in that the substantially square-shaped holding piece (9) has opposite contact surfaces (10, 11) with threaded holes for securing the carrier plate (7) in right or left fixing.

3. Knife holder according to claim 2, characterized in that the contact surfaces (10, 11) are inclined against one another in a roof-shaped manner by about 1 degree respectively with regard to the plane of the circular knife (12).

4. Knife holder according to one of the above claims, characterized in that in the holding piece (9) the receiver for the operating end (5) of the lowering piston rod (4) is constructed as long hole (13) extending in a curved manner with regard to the receiving opening (14) for the guide rod (5a).

5. Circular knife holder according to one of the preceding claims, characterized in that the inner roller bearing ring (15) for the circular knife (12) on the inside forms or carries the adjusting piston and on the outside overlaps the adjusting cylinder.

## Revendications

1. Porte-lame circulaire de cisaillage, commandé par fluide sous pression, pour machines à découper à roulettes, comportant un piston (3) destiné à abaisser, sur une bande de matière, une lame circulaire (12) disposée en anneau sur la tête de lame ainsi qu'un piston, soumis à l'action d'un ressort, pour l'ajustage latéral de la lame circulaire (12) sur le bord de coupe d'une contre-lame correspondante en forme d'anneau circulaire, ces éléments étant déplaçables, par une pièce de maintien (1) avec un guidage prismatique (2), le long d'une barre à lame, et la tête de lame contenant le piston d'ajustage pour la lame circulaire (12), caractérisé en ce qu'une tige de guidage (5a), traversant verticalement la pièce de maintien (1) et servant d'axe de support et la tige de piston d'abaissement (4) avec le piston d'abaissement (3) sont disposées dans la pièce de maintien (1), décalées latéralement l'une par rapport à l'autre, dans la direction longitudinale du porte-lame, l'extrémité d'actionnement (5) de la tige de piston d'abaissement (4) et l'extrémité (6) côté lame de la tige de guidage (5a) étant fixées sur une pièce de maintien (9), reliant celles-ci et servant de support à une plaque de support (7) pour le mécanisme d'ajustage (8).

2. Porte-lame selon la revendication 1, caractérisé en ce que la pièce de maintien (9), à peu près parallélépipédique, présente des surfaces d'application (10, 11) opposées, percées de trous taraudés, pour la fixation de la plaque de support (7) dans la butée droite ou gauche.

3. Porte-lame selon la revendication 2, caractérisé en ce que les surfaces d'application (10, 11) sont inclinées l'une par rapport à l'autre, à la manière d'un toit, d'environ 1 degré chacune par rapport au plan de la lame circulaire (12).

4. Porte-lame selon l'une quelconque des revendications 1 à 3, caractérisé en ce qu'on réalise dans la pièce de maintien (9), le logement pour l'extrémité d'actionnement (5) de la tige de piston d'abaissement (4), sous la forme d'un trou oblong (13) arqué, par rapport à l'ouverture de logement (14) de la tige de guidage (5a).

5. Porte-lame circulaire selon l'une quelconque des revendications 1 à 4, caractérisé en ce que la bague de roulement (15) intérieure pour la lame circulaire (12) forme, à l'intérieur, le piston d'ajustage ou porte et passe, à l'extérieur, sur le cylindre d'ajustage.
